# EUROPÄISCHE PATENTSCHRIFT

(11) **EP 1 714 036 B1**
(45) Veröffentlichungstag und Bekanntmachung des Hinweises auf die Patenterteilung: **28.03.2012**
(21) Anmeldenummer: 04802976.3
(22) Anmeldetag: 21.12.2004
(51) Int. Cl.: F01C 19/00, F01C 21/00, F01C 21/02, F01C 21/08, F01C 21/10, F04C 13/00, F04C 2/356, F04C 15/00, F04C 21/00

(54) **DICHTUNGSFLÄCHEN ZWISCHEN EINEM WELLENFÖRMIGEN ROTORKRAGEN UND EINEM VERSTELLBAREN SCHIEBER EINER PUMPE**
SEALING SURFACES BETWEEN A WAVY ROTOR COLLAR AND A DISPLACEABLE SLIDE OF A PLUMP
SURFACES D'ETANCHEITE ENTRE UN COLLET DE ROTOR DE FORME ONDULEE ET UN TIROIR REGLABLE D'UNE POMPE

(30) Priorität: 09.01.2004 DE 202004000183 U; 09.01.2004 DE 202004000184 U; 09.01.2004 DE 202004000185 U; 09.01.2004 DE 202004000186 U; 09.01.2004 DE 202004000188 U; 09.01.2004 DE 202004000189 U
(43) Veröffentlichungstag der Anmeldung: 25.10.2006
(73) Patentinhaber: Sommer, Manfred, 74199 Untergruppenbach-Vorhof (DE)
(72) Erfinder: Sommer, Manfred, 74199 Untergruppenbach-Vorhof (DE)
(74) Vertreter: Müller, Hans
(86) Internationale Anmeldenummer: PCT/DE2004/002793
(87) Internationale Veröffentlichungsnummer: WO 2005/066501

(56) Entgegenhaltungen:
- DE-A1- 3 418 708
- DE-C- 56 694
- US-A- 4 093 408

## Beschreibung

### TECHNISCHES GEBIET

Die Erfindung betrifft eine Vorrichtung zum Herstellen eines schlitzartigen Durchbruches in einem Schieber. Zwischen dem Rotorkragen eines Rotors und den Laibungsflächen des Schieberdurchbruches, die beide in einer Pumpe vorhanden sind, sind Dichtungsflächen vorhanden. In dem Gehäuse einer solchen Pumpe läuft der Rotorkragen um eine Drehachse rotierend herum. Dabei verschiebt d.er in dem schlitzartigen Durchbruch des Schiebers eintauchende Rotorkragen den Schieber parallel zur Drehachse des Rotors in einer Hin- und Her-Bewegung mit. Eine Pumpe mit einem solchen Rotorkragen ist als Verdrängerpumpe konzipiert. Hauptanwendungsgebiete solcher dick- und zähflüssige Produkte fördernder Pumpe finden sich in der chemischen, pharmazeutischen und in der lebensmittelverarbeitenden Industrie.

### STAND DER TECHNIK

Aus der DE 34 18 708 A1 ist eine Pumpe der im Oberbegriff des Anspruchs 1 genannten Art bekannt. Der Einlass und der Auslass dieser Pumpe sind voneinander getrennt. Der Einlass kommuniziert mit einem Ansaugraum und der Auslass mit einem Auslassraum jeweils im Innenraum des Pumpengehäuses. Ansaug- und Auslassraum sind über einen Pumpenkanal miteinander verbunden. Um sicherzustellen, dass das jeweils durch den Pumpenkanal vom Einlass zum Auslass geförderte Medium nicht rückwärts wieder zum Einlass fließen kann, müssen die Laibungswände des in dem. Schieber vorhandenen Durchbruches kontinuierlich dichtend an dem Rotorkragen anlegen. Aufgrund der wellenförmigen Gestalt des Rotorkragens besitzen die Laibungswände des Schieberdurchbruches entsprechend gewölbte Konturen. Trotzdem ist die jeweilige Kontaktfläche zwischen dem Rotorkragen und den Laibungswänden einer umlaufenden Linie stark angenähert. Je kleiner die Dichtungsflächen sind, umso eher treten infolge von unvermeidliche Abnutzungserscheinungen zwischen Rotorkragen und den Laibungswänden unerwünschte Undichtigkeiten zwischen ihnen auf. Ein solcher, ein Verschleißteil darstellender Schieber wird üblicherweise mit rechnergesteuerten Werkzeugmaschinen hergestellt.

### DARSTELLUNG DER ERFINDUNG

Ausgehend von diesem Stand der Technik liegt der Erfindung die Aufgabe zugrunde, eine Vorrichtung zum Herstellen eines in einem Schieber vorhandenen Durchbruches anzugeben, mittels der eine gute Dichtflächenkonstruktion erreicht werden kann und die eine wirtschaftlich günstige Herstellung des Durchbruches ermöglicht.

Eine Vorrichtung zum Herstellen der die Dichtungsflächen des Schiebers darstellenden Laibungsflächen des im Schieber vorhandenen Durchbruches ist durch die Merkmale des Anspruchs 1 angegeben.

Die erfindungsgemäßen Dichtungsflächen beinhalten, dass der polygonartige, insbesondere rechteckförmige Querschnitt des Rotorkragens ausgerundete Eckbereiche besitzt. Ferner besitzen die Laibungswände des im Schieber vorhandenen Durchbruches ausgerundete Stoßkanten derart, dass der Rotorkragen bei seiner Rotationsbewegung auch mit seinen ausgerundeten Eckbereichen an den Laibungswänden des Durchbruches dichtend anliegt.

Durch die Ausrundungen wird erreicht, dass sich mögliche Abnützungen druckmäßig nicht so stark negativ auswirken, als es bei mehr oder weniger winklig aneinanderstoßenden Kanten beziehungsweise Ecken in den Laibungswänden des Schieberdurchbruches der Fall ist. Der Schieber als ein Verschleißteil ist aus relativ weichem Material hergestellt, so dass die Laibungswände ihre dichtende Anlage am Rotorkragen relativ schnell verlieren können. Die Standzeit des Schiebers hängt ab von den Bedingungen, mit denen die entsprechende Pumpe betrieben wird. Außerdem stellt die im Übergang zwischen dem Rotorkragen und der Rotornabe vorhandene Ausrundung eine umfangsmäßig vergrößerte Umfangslinie des Rotorkragens dar, was eine entsprechend vergrößerte Kontaktfläche zwischen dem Rotorkragen und den Laibungsflächen im Schieberdurchbruch ermöglicht. Allerdings werden die Laibungsflächen, die dieser Ausrundung des Rotorkragens entsprechende Auswölbungen aufweisen müssen, in ihrer Oberflächenkontur derart kompliziert, dass sie sich nur mit größtem Aufwand auf rechnergestützten Fräsmaschinen herstellen lassen. Erfindungsgemäß ist daher vorgesehen, den im Schieber vorhandenen schlitzartigen Durchbruch mittels einer Kopierfräsmaschine herzustellen.

Wie ein in der Zeichnung dargestelltes Ausführungsbeispiel für eine solche Kopierfräsmaschine verdeutlicht, ist ein dem Querschnitt des Rotorkragens entsprechendes Rotationsfräswerkzeug um eine erste Achse drehbar angeordnet. Ein dem Schieber bis auf den Durchbruch entsprechendes Werkstück wird dann an einem Schlitten befestigt. Der Schlitten und das Rotationswerkzeug sind einerseits relativ zueinander verstellbar in einer zur Drehachse des Rotorfräswerkzeuges senkrechten Querrichtung. Ferner sind der Schlitten und das Rotationsfräswerkzeug auch in einer zu dieser Drehrichtung parallelen Längsrichtung relativ zueinander verstellbar.

Eine Verstellung des das jeweilige Werkstück tragenden Schlittens in seiner Längsrichtung wird durch eine an der Drehachse drehfest befestigte, der Kontur des Rotorkragens angepasste Steuerscheibe bewirkt. Diese Steuerscheibe liegt dann in beiden Längsrichtungen und damit in beiden Verstellrichtungen des Schlittens jeweils schubfest an demselben an.

Diese schubfeste Anlage der Steuerscheibe an dem Schlitten wird durch einen Schlitz in dem Schlitten verwirklicht, in den die Steuerscheibe in Querrichtung eintauchen kann beziehungsweise zumindest geringfügig fortwährend eintaucht.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine teilweise geschnittene Darstellung eines Rotors mit seinem wellenförmig um seine Rotornabe umlaufenden Rotorkragens nach der Erfindung,
- Fig. 2: eine abschnittsweise perspektivische Darstellung des Rotorkragens nach Fig. 1,
- Fig. 3: einen schematisiert dargestellten Schieber mit einem schlitzartigen Durchbruch, in den der Rotor mit seinem Rotorkragen nach Fig. 1 dichtend eintauchen kann,
- Fig. 4: eine teilweise geschnittene Seitenansicht einer Kopierfräsmaschine zum Herstellen des Durchbruches im Schieber nach Fig. 3,
- Fig. 5: eine teilweise geschnittene Ansicht der Kopierfräsmaschine nach Fig. 4, in einer Stellung vor Beginn der Herstellung des Schieberdurchbruches in einem Schieber-Rohling,
- Fig. 6: eine Darstellung ähnlich der von Fig. 5, in einer in den Schieberrohling voll eingetauchten Stellung des Rotierfräswerkzeuges.

### WEGE ZUM AUSFÜHREN DER ERFINDUNG

In einer nicht näher dargestellten Verdrängerpumpe, wie sie gattungsmäßig in der vorbekannten DE 34 18 708 A1 beschrieben ist, ist ein motorisch um eine Achse 22 antreibbarer Rotor 70 vorhanden. An dem Rotor 70 ist ein auskragend befestigter Rotorkragen 120 einstückig angeformt. Dieser Rotorkragen 120 läuft in etwa wellenförmig um die Rotornabe 74 herum.

Die beiden Seitenflächen 186,187 des Rotorkragens 120 besitzen eine jeweilige Ausrundung 610, 612 mit der Rotornabe 74 und eine jeweilige weitere Ausrundung 614, 616 mit der Stirnfläche 618 des Rotorkragens 120. Bis auf die Ausrundung 610, 612, 614, 616 besitzt der Rotorkragen 120 im Querschnitt die Form eines Rechteckes. Der Rotorkragen 120 könnte auch von der Rechteckform abweichende polygonartige Querschnitte aufweisen. Auch die in Fig. 2 angedeutete Wellenform des Rotorkragens 120 ist lediglich beispielhaft zu verstehen. Statt der Wellenform könnte auch eine beliebige hin und her sich windende Struktur, gegebenenfalls auch mit winklig aneinanderstoßenden Kragenabschnitten, vorhanden sein. Wichtig sind die jeweiligen Ausrundungen 610, 612, 614, 616, so dass keine querschnittsmäßigen winklig aneinanderstoßenden Teilflächen vorhanden sind.

Der Rotor 70 taucht mit seinem Rotorkragen 120 in den Durchbruch 184 eines Schiebers 182 ein. Der in Fig. 3 nicht dargestellte Rotorkragen 120 liegt dabei an den in dem Durchbruch 184 umlaufenden Laibungswänden 620 dicht an, so dass bei der rotierend umlaufenden Bewegung des Rotorkragens 120 kein Druckausgleich durch den Durchbruch 184 hindurch von dem an die Vorderseite 622 des Schiebers 182 angrenzenden Innenraum des Pumpengehäuses mit den an die Rückseite 624 des Schiebers 182 angrenzenden Bereichen des Innenraumes eintreten kann. Durch die wellenförmige Kontur des Rotorkragens 120 wird dabei der Schieber 182 in einer zur Achse 22 parallelen Verstellrichtung (Doppelpfeil 626) bewegt.

Die Laibungswände 620 sind teilweise in sich gewölbt und besitzen ausgerundete Stoßkanten 634 und 636 im oberen und unteren Grenzbereich des in Fig. 3 linken Abschnittes der U-förmig umlaufenden Laibungswände 620. Außerdem ist noch die untere Längskante 640, die sich an den Durchbruch 184 anschließt, mit der rechtwinklig dazu angeordneten Stoßkante 630 in einem Anschlussbereich 642 ausgerundet. Entsprechendes gilt für die der Längskante 640 entsprechende rückwärtige Längskante auf der Rückseite 624 des Schiebers 182. Schließlich ist auch noch die den Durchbruch 184 vorne und hinten jeweils begrenzende obere Stoßkante 644 im beidseitigen Randbereich 646 ausgerundet. Den ausgerundeten Bereichen 634, 636, 642 entsprechende Bereiche sind auch in dem sich an den Durchbruch 184 nach - bezogen auf die Fig. 3 - rechts anschließenden Abschnitt des Schiebers 182 in vergleichbarer Weise vorhanden.

In den Figuren 4, 5 und 6 ist eine Kopierfräsmaschine 650 dargestellt, mit der sich auf einfache Weise der Durchbruch 184 des Schiebers 182 herstellen lässt.

Die Kopierfräsmaschine 650 besitzt ein Grundgestell 652, das eine Rückwand 654 und einen jeweils rechtwinklig einteilig angeschlossenen oberen beziehungsweise unteren Flansch 656 beziehungsweise 658 besitzt.

Im Abstand vor der Rückwand 654 sind mehrere parallel untereinander und parallel zur Rückwand 654 angeordnete Führungsstangen 660 vorhanden, die endseitig mit den beiden Flanschen 656, 658 verschraubt sind. Längs dieser Führungsstangen 660 ist ein Schlitten 662 längsverschieblich geführt und gehalten. Der Schlitten 662 ist mit einer Antriebswelle 664 getriebemäßig verbunden, so dass er durch Antreiben dieser Welle 664 in einer rotativen Bewegung um ihre Achse 666 längs der Führungsstangen 660 - in den Figuren 4, 5 und 6 nach oben beziehungsweise unten - beliebig verstellt werden kann.

Von dem Schlitten 662 kragen mehrere Halter 668 aus. An diesen Haltern 668 sind ein linkes und rechtes Lager 670, 672 für eine weitere Welle 674 befestigt. Zwischen diesen Lagern sitzt auf der Welle 674 ein Rotationsfräswerkzeug 680 und im Abstand zu demselben eine Steuerscheibe 682.

Das Rotationsfräswerkzeug 680 besitzt eine Fräskontur 684, die dem Rotorkragen 120 so angepasst ist, dass durch Einschieben des rotierenden Rotationsfräswerkzeuges 680 in Querrichtung 702 in einen Schieber-Rohling 182.2 sich in demselben der Durchbruch 184 erzeugen lässt.

Oberhalb der Welle 674 ist an dem oberen Flansch 656 des Grundgestells 652 ein weiterer Schlitten 685 längs zweier Führungsstangen 686, 688 verstellbar gehalten. Die beiden Führungsstangen 686, 688 sind in einer linken und rechten Wange 690, 692 gehalten. Die Wangen sind an dem oberen Flansch 656 auskragend befestigt.

An dem Schlitten 685 ist ein linker und rechter Steuernocken 694, 696 unter Freilassen eines nach unten, in Richtung auf die Steuerscheibe 682, offenen Spaltes 698 auskragend angebracht. Dieser Spalt 698 ist der Steuerscheibe 682 so angepasst, dass beim Eintauchen der Steuerscheibe 682 in den Spalt 698 die Steuerscheibe 682 dicht an den beiden Steuernocken 694, 696 anliegt, so dass durch die der Wellenform des Rotorkragens 120 angepasste wellenförmigen Gestalt der Steuerscheibe 682 die beiden Nocken 694, 696 und damit der Schlitten 685 in Längs-richtung (Doppelpfeil 626) mitgenommen wird. Das Eintauchen der Steuerscheibe 682 in den Spalt 698 erfolgt durch entsprechendes Anheben des das Fräswerkzeug 680 und die Steuerscheibe 682 tragenden Schlittens 662, was durch entsprechendes rotatives Antreiben der Welle 664 bewirkt werden kann. Beim Anheben dieses Schlittens 662 werden die Steuerscheibe 682 und das Rotationsfräswerkzeug 680 zusammen mit ihrer Antriebswelle 674 angehoben.

Im Bereich oberhalb des Rotationsfräswerkzeugs 680 ist an den Schlitten 685 ein Schieberrohling 182.2 innerhalb der im Schlitten entsprechend vorhandenen Aussparung 700 platziert. Der Rohling 182.2 wird durch beidseitig an dem Schlitten 685 vorhandene Klemmhalter 676, 678 in seiner in der Zeichnung dargestellten Position gehalten, während der Schlitten 662 mit dem Rotationsfräswerkzeug 680 und der Steuerscheibe 682 nach oben fährt.

Bei der in Fig. 5 dargestellten Position des Schlittens 662 mit dem Rotationsfräswerkzeug 680 und der Steuerscheibe 682 befindet sich die Steuerscheibe 682 schon geringfügig in dem Spalt 698 zwischen den beiden Steuernocken 694, 696. Beim Hochfahren des Schlittens 662 arbeitet sich das Rotationsfräswerkzeug 680 an der vorbestimmten Stelle von unten in den Rohling 182.2 hinein. Durch das sich drehende Rotationsfräswerkzeug (Fräser) 680 erhalten die Laibungswände 620 des Rohlings 182.2 die entsprechend ausgerundete, gewölbte Kontur, so dass der fertig hergestellte Schieber-Rohling 182.2 als Schieber 182 in eine entsprechende Pumpe eingesetzt werden kann. Der mit dem Schieber 182 zusammenwirkende Rotorkragen 120 dichtet auch im Bereich seiner Ausrundungen 610, 612, 614, 616 durchgängig den Durchbruch 184 ab.

## Patentansprüche

1. Vorrichtung zum Herstellen eines Durchbruchs (184) in einem Schieber (182),
- wobei an den ausgerundeten Laibungswänden (620) des Durchbruches (184) der Rotorkragen (120) einer Pumpe dichtend anlegbar ist,
- wobei Dichtungsflächen vorhanden sind zwischen einem etwa wellenförmig umlaufenden Rotorkragen (120) eines in der Pumpe umlaufenden Rotors (70) und den Laibungswänden (620) des schlitzartigen Durchbruches (184), der in dem in der Pumpe in axialer Richtung (626) verstellbaren Schiebers (182) vorhanden ist,
- wobei die beiden Seitenflächen (186, 187) des polygonartigen, insbesondere rechteckförmigen Querschnittes des Rotorkragens (120) sowohl mit seiner Stirnfläche (618) jeweils eine Ausrundung (614, 616) als auch mit der Rotornabe (74) jeweils eine Ausrundung (610, 612) aufweisen,
- wobei in beiden, oberen und unteren, Eckbereichen der beiden seitlichen, vorderen und hinteren, Stoßkanten (630) der beiden seitlichen Laibungswände (620) des Schiebers (182) jeweils eine Ausrundung (642, 646) vorhanden ist sowohl mit der unteren Längskante (640) als auch mit der den Durchbruch (1.84) im Schieber (182) oben begrenzenden Stoßkante (644), so dass
- alle Eckbereiche (610, 612, 614, 616) ausgerundet sind und dadurch
- der Rotorkragen (120) bei seiner Rotationsbewegung auch mit allen seinen ausgerundeten Eckbereichen (610, 612, 614, 616) an den Laibungswänden (620) des Durchbruches (184) dichtend anlegbar ist,
- **dadurch gekennzeichnet, dass**
- die Vorrichtung als Kopierfräsmaschine (650) ausgebildet ist, wobei
- ein dem Querschnitt des Rotorkragens (120) entsprechendes Rotationsfräswerkzeug (680) um eine erste Welle (674) drehbar antreibbar ist,
- ein dem Schieber (182) bis auf den Durchbruch (184) entsprechendes Werkstück (182.2) an einem Schlitten (685) befestigbar ist,
- dieser Schlitten (685) und das Rotationsfräswerkzeug (680) jeweils relativ zueinander verstellbar sind sowohl in einer zur ersten Welle (674) senkrechten Querrichtung als auch in zur ersten Welle paralleler Längsrichtung (626),
- eine Verstellung des Schlittens (685) in Längsrichtung (626) durch eine an der ersten Welle (674) drehfest befestigte, der Kontur des Rotorkragens (120) angepasste Steuerscheibe (682) herstellbar ist, die in beiden Längsrichungen (626) jeweils schubfest an dem Schlitten (685) anliegt,
- ein Schlitz (698) in dem Schlitten (685) vorhanden ist, in den die Steuerscheibe (682) in Querrichtung eintaucht.

## Claims

1. Device for making a perforation (184) in a slide (182),
- the rotor collar (120) of a pump being capable of being laid sealingly against the rounded-out inner walls (620) of the perforation (184),
- sealing surfaces being present between an approximately wavy peripheral rotor collar (120) of a rotor (70) rotating in the pump and the inner walls (620) of the slot-like perforation (184) which is present in the slide (182) adjustable in the axial direction (626) in the pump,
- the two side faces (186, 187) of the polygon-like, in particular rectangular cross section of the rotor collar (120) having in each case, both with its end face (618), a rounding-out (614, 616) and in each case, with the rotor hub (74), a rounding-out (610, 612),
- in both upper and lower corner regions of the two lateral front and rear butt edges (630) of the two lateral inner walls (620) of the slide (182) in each case a rounding-out (642, 646) being present both with the lower longitudinal edge (640) and with the butt edge (644) delimiting the perforation (184) in the slide (182) at the top, so that
- all the corner regions (610, 612, 614, 616) are rounded out, and as a result
- the rotor collar (120), during its rotational movement, can also be laid sealingly with all its rounded-out corner regions (610, 612, 614, 616) against the inner walls (620) of the perforation (184),
- **characterized in that**
- the device is designed as a copy-milling machine (650),
- a rotary milling tool (680) which corresponds to the cross section of the rotor collar (120) being drivable rotatably about a first shaft (674),
- a workpiece (182.2) which corresponds to the slide (182), with the exception of the perforation (184), being fastenable to a carriage (685),
- this carriage (685) and the rotary milling tool (680) being in each case adjustable in relation to one another both in a transverse direction perpendicular to the first shaft (674) and in a longitudinal direction (626) parallel to the first shaft,
- adjustment of the carriage (685) in the longitudinal direction (626) being capable of being effected by means of a control disc (682) which is fastened fixably in terms of rotation to the first shaft (674) and is adapted to the contour of the rotor collar (120) and which bears in each of the two longitudinal directions (626) against the carriage (685) in a shear-resistant manner,
- there being present in the carriage (685) a slot (698) into which the control disc (682) penetrates in the transverse direction.

## Revendications

1. Dispositif pour ménager un passage (184) dans un tiroir (182),
- sachant que le collet de rotor (120) d'une pompe peut être appliqué en étanchéité contre les parois intérieures arrondies (620) du passage (184),
- sachant que des surfaces d'étanchéité sont présentes entre un collet périphérique (120) de forme approximativement ondulée d'un rotor (70) rotatif dans la pompe et les parois intérieures (620) du passage (184) du genre fente qui est présent dans le tiroir (182) mobile en direction axiale (626) dans la pompe,
- sachant que les deux faces latérales (186, 187) de la section polygonale, en particulier rectangulaire, du collet de rotor (120) présentent à la fois un arrondi respectif (614, 616) avec la face frontale (618) dudit collet et un arrondi respectif (610, 612) avec le moyeu (74) du rotor,
- sachant qu'un arrondi respectif (642, 646), tant avec le bord longitudinal inférieur (640) qu'avec le rebord (644) délimitant vers le haut le passage (184) dans le tiroir (182) est présent dans les deux zones d'angles, supérieure et inférieure, des deux rebords latéraux (630), avant et arrière, des deux parois intérieures latérales (620) du tiroir (182), de sorte que
- toutes les zones d'angles (610, 612, 614, 616) sont arrondies et qu'ainsi
- le collet de rotor (120), lors de son mouvement de rotation, peut être également appliqué en étanchéité par toutes ses zones d'angles arrondies (610, 612, 614, 616) contre les parois intérieures (620) du passage (184),
**caractérisé en ce que** le dispositif est réalisé sous forme de machine (650) de fraisage par copiage, sachant
- qu'un outil (680) de fraisage rotatif correspondant à la section du collet de rotor (120) peut être entraîné en rotation autour d'un premier arbre (674),
- qu'une pièce (182.2) correspondant au tiroir (182) à l'exception du passage (184) peut être fixée sur un coulisseau (685),
- que ce coulisseau (685) et l'outil (680) de fraisage rotatif sont respectivement mobiles l'un par rapport à l'autre tant dans une direction perpendiculaire au premier arbre (674) qu'en direction longitudinale (626) parallèle au premier arbre,
- qu'un déplacement du coulisseau (685) en direction longitudinale (626) peut être réalisé par une came de commande (682) fixée en solidarité de rotation sur le premier arbre (674) et adaptée au contour du collet de rotor (120), came qui, dans les deux directions longitudinales (626), s'applique respectivement d'une manière résistante au cisaillement contre le coulisseau (685),
- qu'une fente (698), dans laquelle la came de commande (682) s'enfonce en direction transversale, est présente dans le coulisseau (685).
